# EUROPÄISCHE PATENTSCHRIFT

(11) **EP 2 993 057 B1**
(45) Veröffentlichungstag und Bekanntmachung des Hinweises auf die Patenterteilung: **21.11.2018**
(21) Anmeldenummer: 15002151.7
(22) Anmeldetag: 20.07.2015
(51) Int. Cl.: B42D 25/29, B42D 25/351

(54) **BANKNOTE MIT FENSTER**
BANKNOTE WITH WINDOW
BILLET DE BANQUE AVEC FENÊTRE

(30) Priorität: 08.09.2014 DE 102014013317
(43) Veröffentlichungstag der Anmeldung: 09.03.2016
(73) Patentinhaber: Giesecke+Devrient Currency Technology GmbH, 81677 München (DE)
(72) Erfinder: Liebler, Ralf, Dr., 83727 Schliersee (DE); Burchard, Theodor, Dr., 83052 Götting (DE); Hoffmüller, Winfried, Dr., 83646 Bad Tölz (DE)

(56) Entgegenhaltungen:
- EP-A2- 2 199 095
- WO-A1-03/053713
- WO-A1-2011/015622
- DE-A1-102004 014 778
- DE-A1-102008 030 694
- KR-A- 100 781 740

## Beschreibung

Die Erfindung betrifft ein Wertdokument und Verfahren zum Herstellen eines Wertdokuments.

Wertdokumente im Sinne der Erfindung sind unter anderem Banknoten, Aktien, Anleihen, Urkunden, Gutscheine, Schecks, Flugscheine, hochwertige Eintrittskarten, Etiketten zur Produktsicherung, Kredit- oder Geldkarten, aber auch andere fälschungsgefährdete Dokumente, wie Pässe, Ausweiskarten oder sonstige Ausweisdokumente.

Wertdokumente, insbesondere Banknoten, werden üblicherweise aus Papiersubstraten gefertigt, die besondere Sicherheitsmerkmale, wie z.B. einen zumindest teilweise in das Papier eingearbeiteten Sicherheitsfaden und ein Wasserzeichen, aufweisen. Als Basis für das Papiersubstrat werden in der Regel Baumwollfasern (natürliches Polymer) verwendet. Als weiteres Sicherheitsmerkmal können sogenannte Fensterfolien verwendet werden. Fensterfolien sind üblicherweise im Wesentlichen aus einem synthetischen Polymer hergestellt. Typischerweise wird aus dem Papier eines Wertdokuments ein Bereich herausgenommen, so dass ein Loch bzw. eine Durchbrechung entsteht. Dieses Loch wird dann wieder mit einer Fensterfolie überdeckt. Die Fensterfolie ist häufig transparent, kann aber zusätzlich bedruckt sein und/oder optische Sicherheitselemente wie Hologramme aufweisen, um so eine bessere Fälschungssicherheit zu gewährleisten. Der besondere Vorteil von Fensterfolien ist, dass Fensterfolien nicht durch bloßes Kopieren mit Kopiergeräten nachgeahmt werden können, da der Bereich der Fensterfolie bei einer Kopie schwarz erscheint. Auch die Haptik einer Fensterfolie ist im Vergleich zu der von Papier verschieden. Folglich kann mittels Kopieren nicht die verschiedene Haptik von Papier im Vergleich zu einer Fensterfolie erreicht werden.

Bei bestehenden Wertdokumenten mit Fensterfolie ist jedoch nachteilig, dass diese Fensterfolien mittels eines aufwendigen Kaschierverfahrens auf das Wertdokument aufgebracht werden müssen, um eine sichere Verbindung der Fensterfolie mit dem restlichen Wertdokument sicherzustellen und zugleich Eigenschaften, wie eine gute Stapelbarkeit, nicht zu beeinträchtigen. Auch ein typisches Problem bei Wertdokumenten mit Fensterfolie besteht darin, dass die Wertdokumente weniger formstabil sind und beispielsweise zum Einrollen neigen, was ebenfalls die Verarbeitung oder Handhabung von Wertdokumenten wesentlich erschweren kann. Auch können die Übergänge von Fensterfolie zu Papier geschwächte Bereiche darstellen, die eher zu mechanischen Beschädigungen wie Ein-/ Ausreißen neigen.

DE 10 2004 014778 A1 beschreibt ein Wertdokument mit einem Träger aus einem Papiermaterial und einem Folienelement, das ein oder mehrere optische Sicherheitsmerkmale aufweist, wobei der Träger ein oder mehrere fensterförmige Durchbrechungen aufweist, die mittels des Folienelements, das die Durchbrechungen allseitig überragt, verschlossen sind. Auf die dem Folienelement gegenüberliegende Seite des Trägers ist eine die Fläche des Folienelements zumindest im Bereich der Durchbrechungen bedeckende Versiegelungsschicht aufgebracht.

WO 03/053713 A1 betrifft ein Sicherheitselement für Wertdokumente, das wenigstens zwei unterschiedliche Sicherheitsmerkmale aufweist, die auf gegenüberliegenden Seiten des Sicherheitselements angeordnet sind, wobei wenigstens eines der Sicherheitsmerkmale optisch variabel ist. In WO 2011/015622 A1 wird eine Öffnung im Substrat vorderseitig mit einem Film verschlossen, rückseitig wird auf das Substrat eine nicht-selbsttragende Beschichtung aufgebracht. KR 100 781 740 A zeigt ein Wertdokument über dessen Öffnung ein optisch variables Element mit Löchern und eine Folie angebracht ist.

EP 2199 095 A2 zeigt ein Verfahren zum Herstellen eines Sicherheitselementes für einen Datenträger, umfassend den Schritt des Bereitstellens eines blattförmigen Substrats mit einer Vertiefung, die durch eine beidseitig mit jeweils einer Folie verschlossene Öffnung im Substrat gebildet ist und den weiteren Schritt des Schaffens eines weiteren Sicherheitsmerkmals, indem eine Beschichtung derart auf zumindest einer Folie erzeugt wird, dass zumindest ein Teil der Beschichtung passgenau an eine Kontur, die einen vertieften Bereich des Substrats von einem die Vertiefung umgebenden Bereich des Substrates abgrenzt, angrenzt.

DE 10 2008 030694 A1 betrifft ein Verfahren zur Herstellung eines Sicherheitselementes das aus einem Substrat mit mindestens einer Öffnung besteht, wobei die Öffnung einseitig mit einer zumindest teilweise lichtdurchlässigen Folie verschlossen wird, wobei jeweils mindestens eine zumindest teilweise lichtdurchlässige Beschichtung auf die Oberseite und die Unterseite des Substrates extrudiert wird.

DE 10 2004 014778 A1 kann als nächstliegender Stand der Technik betrachtet werden.

Es ist daher Aufgabe der vorliegenden Erfindung, ein Wertdokument mit Fenster bereitzustellen, welches eine gute Stapelbarkeit und Formstabilität aufweist und gleichzeitig hohe mechanische Belastbarkeit sowie einfache Handhabbarkeit des Wertdokuments mit Fenster erlaubt.

Diese Aufgabe wird durch die Gegenstände der unabhängigen Ansprüche gelöst. Bevorzugte Ausführungsformen sind in den abhängigen Ansprüchen definiert.

Ein erster Aspekt der Erfindung betrifft ein Wertdokument, insbesondere Banknote, mit
einem Wertdokumentsubstrat, wobei das Wertdokumentsubstrat eine erste und eine zweite Hauptfläche aufweist, die sich gegenüberstehen, und
mindestens einer Durchbrechung, die sich von der ersten zur zweiten Hauptfläche erstreckt,
zumindest einem Randbereich, der an die Durchbrechung angrenzt,
einer Verbundschicht, die auf der Seite der ersten Hauptfläche aufgebracht ist und sich vom Randbereich bis über die Durchbrechung erstreckt und die Durchbrechung verschließt, und
einem Stützelement, das mit dem Wertdokumentsubstrat verbunden ist, und sich im Wesentlichen parallel zur zweiten Hauptfläche erstreckt, wobei
sich das Stützelement über die Durchbrechung erstreckt und die Verbundschicht mit dem Stützelement in der Durchbrechung verbunden ist oder
die Verbundschicht zusätzlich eine Trägerschicht aufweist und das Stützelement in der Durchbrechung ausgespart ist.

Vorzugsweise ist die Verbundschicht eine mittels Transfertechnik aufgebrachte Verbundschicht.

Bei dem Wertdokumentsubstrat handelt es sich vorzugsweise um ein natürliches Polymer, wie Baumwolle. Alternativ umfasst das Wertdokumentsubstrat eine Kombination aus natürlichem Polymer und synthetischen Polymer. Weiterhin alternativ umfasst das Wertdokumentsubstrat überwiegend oder vollständig synthetisches Polymer, wie Polyamid oder Polyester. Vorzugsweise liegen die natürlichen und/oder synthetischen Polymere als Fasern im Wertdokumentsubstrat vor.

Vorzugsweise umfasst das Stützelement im Wesentlichen Polyethylenterephthalat (PET) oder Polypropylen (PP). Weiterhin vorzugsweise umfasst das Stützelement im Wesentlichen Polyethylenterephthalat (PET) oder Polypropylen (PP) als Trägersubstrat. Auf das Trägersubstrat können weitere Schichten, wie hochbrechende Schichten, Metallschichten und/oder Druckschichten, aufgebracht sein. Folglich umfasst das Stützelement in einem solchen Fall ein Trägersubstrat und zusätzlich weitere Schichten.

Insbesondere kann das Stützelement ein oder mehrere Sicherheitsmerkmale aufweisen. Beispielsweise kann das Stützelement einen Schichtaufbau mit Farbkippeffekt aufweisen, der auf das Trägersubstrat aufgebracht wird.

Weiterhin kann die Verbundschicht ein oder mehrere Sicherheitsmerkmale aufweisen. Beispielsweise kann die Verbundschicht ein Hologramm aufweisen. Das Hologramm kann beispielsweise durch eine Prägestruktur in der Verbundschicht, auf die zusätzlich eine dielektrische oder metallische (Reflexions-)Schicht aufgebracht wird, hergestellt werden.

Die Verbundschicht umfasst mindestens eine Lackschicht. Diese Lackschicht kann beispielsweise eine Prägelackschicht sein. Die Verbundschicht kann zusätzlich eine Trägerschicht aufweisen. Eine Trägerschicht kann beispielsweise eine Folie aus Polyethylenterephthalat (PET) oder Polypropylen (PP) sein. Die Trägerschicht weist vorzugsweise eine Dicke im Bereich von 3 µm bis 19 µm auf. Weiterhin bevorzugt weist die Trägerschicht eine Dicke im Bereich von 6 µm bis 12 µm, 4,5 µm bis 6 µm oder 6 µm bis 8,5 µm auf. Die Trägerschicht ist mindestens im Bereich der Durchbrechung angeordnet bzw. erstreckt sich über den Bereich der Durchbrechung. Die Trägerschicht weist vorzugsweise eine Breite auf, die schmäler oder breiter ist als die Breite der sonstigen Schichten der Verbundschicht. Die Trägerschicht weist vorzugsweise eine Länge auf, die kürzer/ geringer oder länger ist als die Länge der sonstigen Schichten der Verbundschicht.

Die Durchbrechung kann verschiedene Querschnittsformen aufweisen. Beispielsweise kann die Durchbrechung eine ovale, runde oder eckige Querschnittsform oder auch figürliche Formen, wie Umrisse von Tieren oder Menschen, aufweisen. Alternativ oder zusätzlich können mehrere Durchbrechungen vorgesehen sein, wobei jede Durchbrechung eine andere Querschnittsform aufweist bzw. jede Durchbrechung einen Teilbereich einer Form darstellt. Beispielsweise könnte eine Durchbrechung den Umriss eines Tigerkopfes als Querschnittsform aufweisen, während eine andere Durchbrechung als Querschnittsform den Umriss des restlichen Tigerkörpers darstellt.

Das Wertdokument ist im Bereich der Durchbrechung zumindest teilweise transparent und/oder zumindest teilweise transluzent, so dass die mit der Verbundschicht verschlossene Durchbrechung ein (Durchsichts-) Fenster bildet. Vorteilhafterweise kann ein Betrachter bei Betrachtung in Durchsicht durch das Fenster hindurchsehen und/oder transluzente Effekte, wie Farben, Farbwechsel und/oder unterschiedliche Helligkeiten, wahrnehmen. Vorzugsweise umfängt der Randbereich die Durchbrechung. In anderen Worten umschließt der Randbereich die Durchbrechung ringförmig. Vorteilhafterweise wird die Formstabilität eines Wertdokuments erhöht, wenn sich das Stützelement über die Durchbrechung erstreckt und die Verbundschicht mit dem Stützelement in der Durchbrechung verbunden ist oder die Verbundschicht zusätzlich eine Trägerschicht aufweist und das Stützelement in der Durchbrechung ausgespart ist. Insbesondere vorteilhaft ist, dass die Verbundschicht und das Stützelement das Wertdokumentsubstrat im Bereich der Durchbrechung des Wertdokumentsubstrats stützen.

Folglich kann hierdurch die durch die Durchbrechung hervorgerufene Schwächung im Wertdokumentsubstrat gemindert bzw. aufgehoben werden, so dass die Stabilität eines Wertdokuments trotz der Durchbrechung im Wertdokumentsubstrats in etwa erhalten bleibt.

Bevorzugt umfasst die Verbundschicht mindestens eine Lackschicht. Alternativ umfasst die Verbundschicht genau eine Lackschicht.

Vorzugsweise ist die Lackschicht eine Prägelackschicht. Weiterhin vorzugsweise ist die Verbundschicht als sogenanntes T-LEAD oder als sog. L-LEAD ausgebildet. Beispielsweise könnte ein Aufbau eines L-LEADS wie folgt gestaltet sein: Trägerschicht (z.B. PET-Folie)/ Primerschicht (eine oder mehrere; diese Schicht kann auch schon beim Herstellprozess der Folie aufgebracht werden)/ Prägeschicht (eine oder mehrere)/ Metallschicht (eine oder mehrere, vollflächig oder bereichsweise)/ Primerschicht (eine oder mehrere)/ Heißsiegelklebstoffschicht (eine oder mehrere).

Weiterhin bevorzugt umfasst die Verbundschicht mindestens eine Lackschicht und eine Klebstoffschicht. Vorzugsweise ist die Klebstoffschicht zwischen dem Wertdokumentsubstrat und der Lackschicht angeordnet. Vorzugsweise ist die Klebstoffschicht ein Heißsiegelklebstoff.

Für die Klebstoffschicht können beispielsweise sog. Heißsiegelklebstoffe verwendet werden, die bei einer Temperatur von 60°C bis 140°C, bevorzugt 80°C bis 100°C erweichen und klebrig werden.

Der Randbereich des Wertdokumentsubstrats weist ausgehend von der Durchbrechung eine zunehmende Dicke auf. In anderen Worten ist der Randbereich ein abgeflachter Randbereich.

Vorzugsweise weist der Randbereich eine Dicke auf, die dünner bzw. geringer als die mittlere bzw. gemittelte Dicke des Wertdokumentsubstrats ist. Vorzugsweise ist die Dicke des Randbereichs dünner als die dickste Dicke des Wertdokumentsubstrats.

Vorteilhafterweise kann durch einen Randbereich mit zunehmender Dicke erreicht werden, dass sich die Verbundschicht besser an die Oberflächenkontur des Wertdokumentsubstrats anpassen kann, als wenn ein abrupter Übergangsbereich von Durchbrechung zu Wertdokumentsubstrat vorläge.

Weiterhin vorzugsweise weist der Randbereich eine Breite von 0,5 mm bis 20 mm auf. Weiterhin bevorzugt weist der Randbereich einen Bereich von 0,5 mm bis 15 mm, besonders bevorzugt 0,5 mm bis 5 mm auf.

Vorzugsweise weist das Stützelement eine Vielzahl an Perforationen innerhalb des Bereichs der Durchbrechung auf. Vorzugsweise weisen die Perforationen eine Größe bzw. einen Querschnitt von 5 µm bis 100 µm, bevorzugt 20 µm bis 30 µm auf.

Vorzugsweise weist die Verbundschicht eine Vielzahl an Perforationen innerhalb des Bereichs der Durchbrechung auf. Vorzugsweise weisen die Perforationen eine Größe bzw. einen Querschnitt von 5 µm bis 100 µm auf.

Alternativ oder zusätzlich sind die Perforationen des Stützelements außerhalb der Durchbrechung angeordnet. Vorzugsweise weisen die Perforationen des Stützelements außerhalb der Durchbrechung eine Größe bzw. einen Querschnitt von 0,5 mm bis 5 mm, bevorzugt von 2 mm bis 4 mm auf.

Vorzugsweise sind ein Teil der Perforationen der Verbundschicht und ein Teil der Perforationen des Stützelements versetzt zueinander angeordnet. Vorzugsweise bilden die zueinander versetzten Perforationen der Verbundschicht und des Stützelements ein Muster.

Ein Muster kann beispielsweise ein Portrait und/oder ein alphanumerisches Zeichen oder Zeichenfolge und/oder geometrische Formen sein.

Vorteilhafterweise dienen die zueinander versetzten Perforationen dazu, dass störende Lufteinschlüsse minimiert bzw. vermieden werden. Vorteilhafterweise sind die zueinander versetzten Perforationen derart angeordnet, dass die Bildung von Lufteinschlüssen besonders gut minimiert wird/ist.

Alternativ oder zusätzlich ist ein weiterer Teil der Perforationen der Verbundschicht und ein weiterer Teil der Perforationen des Stützelements deckungsgleich zueinander angeordnet. Vorzugsweise bilden die deckungsgleichen Perforationen der Verbundschicht und des Stützelements ein Muster.

Vorteilhafterweise werden das Stützelement und die Verbundschicht registriert zueinander aufgebracht, so dass die Perforationen registriert zueinander versetzt sind und/oder registriert deckungsgleich angeordnet sind. Bei einer solchen registrierten Anordnung ergibt sich vorteilhafterweise der Effekt, dass die Perforationen bzw. die Position und/oder Formation der Perforationen als Sicherheitsmerkmal dienen kann.

Vorteilhafterweise ergibt sich ein Kombinationseffekt, wenn der (abgeflachte) Randbereich und die Perforationen gleichzeitig vorgesehen werden, da dadurch ein vereinfachtes und fehlerfreies Aufbringen des Stützelements bzw. der Verbundschicht weiter unterstützt wird.

Bevorzugt ist das Stützelement auf der Seite der zweiten Hauptfläche aufgebracht.

Alternativ bevorzugt ist das Stützelement in das Wertdokumentsubstrat eingebettet. Vorteilhafterweise wird das Stützelement bereits während der Papierherstellung bzw. Blattbildung mit dem Wertdokumentsubstrat verbunden bzw. in dieses eingebettet.

Vorzugsweise ist das Stützelement ein Pendelfaden, der zumindest bereichsweise in das Wertdokumentsubstrat eingebettet ist.

Alternativ ist das Stützelement als doppelseitiger Fensterfaden in das Wertdokumentsubstrat eingebettet. In anderen Worten ist das Stützelement vollständig im Wertdokumentsubstrat eingebettet und nur im Bereich des Fensters frei zugänglich bzw. freigelegt.

Vorzugsweise weist das Stützelement eine Breite im Bereich von 5 mm bis 50 mm, bevorzugt 10 mm bis 25 mm auf. Vorzugsweise weist das Stützelement eine Länge im Bereich von 5 mm bis 120 mm, bevorzugt 10 mm bis 80 mm auf. Weiterhin bevorzugt weist das Stützelement eine Länge auf, die der Länge des Wertdokumentsubstrats entspricht.

Vorzugsweise weist die Verbundschicht eine Breite im Bereich von 5 mm bis 50 mm, bevorzugt 10 mm bis 25 mm auf. Vorzugsweise weist die Verbundschicht eine Länge im Bereich von 5 mm bis 120 mm, bevorzugt 10 mm bis 80 mm auf. Weiterhin bevorzugt weist die Verbundschicht eine Länge auf, die der Länge des Wertdokumentsubstrats entspricht.

Weiterhin bevorzugt weist die Verbundschicht eine konstante Dicke im Bereich von 0,5 µm bis 20 µm, bevorzugt 5 µm bis 15 µm, weiter bevorzugt 3 µm bis 8 µm auf.

Weiterhin bevorzugt weist das Stützelement eine konstante Dicke im Bereich von 4 µm bis 36 µm, bevorzugt 6 µm bis 23 µm oder 5 µm bis 15 µm auf.

Vorzugsweise ist in der Durchbrechung ein Zwischenelement mit der Verbundschicht verbunden.

Vorzugsweise weist das Zwischenelement Perforationen auf. Diese Perforationen können deckungsgleich und/ oder versetzt zu Perforationen des Stützelements sein. Alternativ oder zusätzlich können diese Perforationen deckungsgleich und/oder versetzt zu Perforationen der Verbundschicht sein.

Ein weiterer Aspekt betrifft ein Verfahren zur Herstellung eines Wertdokuments, umfassend die Schritte:
- Herstellen eines Wertdokumentsubstrats mit einer ersten und einer zweiten Hauptfläche, die sich gegenüberstehen, und mindestens einer Durchbrechung, die sich von der ersten zur zweiten Hauptfläche erstreckt, zumindest einem Randbereich, der an die Durchbrechung angrenzt, und einem Stützelement, das sich im Wesentlichen parallel zur zweiten Hauptfläche erstreckt, wobei sich das Stützelement über die Durchbrechung erstreckt; und
- Aufbringen einer Verbundschicht auf die erste Hauptfläche, wobei sich die Verbundschicht vom Randbereich auf der Seite der ersten Hauptfläche bis über die Durchbrechung erstreckt und die Durchbrechung verschließt und sich die Verbundschicht mit dem Stützelement in der Durchbrechung verbindet.

Vorzugsweise ist die Verbundschicht eine mittels Transfertechnik aufgebrachte Verbundschicht.

Vorzugsweise umfasst der Schritt des Herstellens eines Wertdokumentsubstrats die (Unter-) Schritte:
- Bereitstellen eines Wertdokumentsubstrats mit einer ersten und einer zweiten Hauptfläche;
- Einbringen mindestens einer Durchbrechung, die sich von der ersten zur zweiten Hauptfläche des Wertdokumentsubstrats erstreckt, wobei zumindest ein Randbereich an die Durchbrechung angrenzt.

Vorzugsweise wird die Durchbrechung papiermacherisch während der Blattbildung des Wertdokumentsubstrats in der Papiermaschine eingebracht.

Alternativ wird die Durchbrechung mittels Schneiden oder Stanzen in das Wertdokumentsubstrat eingebracht, wobei gleichzeitig oder mit einem zusätzlichen Schritt ein Randbereich an der Durchbrechung vorgesehen wird.

Ein weiterer Aspekt betrifft ein Verfahren zur Herstellung eines Wertdokuments, umfassend die Schritte:
- Herstellen eines Wertdokumentsubstrats mit einer ersten und einer zweiten Hauptfläche, die sich gegenüberstehen, und mindestens einer Durchbrechung, die sich von der ersten zur zweiten Hauptfläche erstreckt, zumindest einem Randbereich, der an die Durchbrechung angrenzt, und einem Stützelement, das sich im Wesentlichen parallel zur zweiten Hauptfläche erstreckt, wobei das Stützelement in der Durchbrechung ausgespart wird; und
- Aufbringen einer Verbundschicht auf die erste Hauptfläche, wobei die Verbundschicht eine Trägerschicht aufweist und sich die Verbundschicht vom Randbereich auf der Seite der ersten Hauptfläche bis über die Durchbrechung erstreckt und die Durchbrechung verschließt.

Vorzugsweise ist die Verbundschicht eine mittels Transfertechnik aufgebrachte Verbundschicht.

Vorzugsweise umfasst der Schritt des Herstellens eines Wertdokumentsubstrats die (Unter-) Schritte:
- Bereitstellen eines Wertdokumentsubstrats mit einer ersten und einer zweiten Hauptfläche;
- Einbringen mindestens einer Durchbrechung, die sich von der ersten zur zweiten Hauptfläche des Wertdokumentsubstrats erstreckt, wobei zumindest ein Randbereich an die Durchbrechung angrenzt;

Vorzugsweise wird die Durchbrechung papiermacherisch während der Blattbildung des Wertdokumentsubstrats in der Papiermaschine eingebracht.

Alternativ wird die Durchbrechung mittels Schneiden oder Stanzen in das Wertdokumentsubstrat eingebracht, wobei gleichzeitig oder mit einem zusätzlichen Schritt ein Randbereich an der Durchbrechung vorgesehen wird. Vorzugsweise umfasst der Schritt des Herstellens eines Wertdokumentsubstrats den (Unter-) Schritt:
- Aufbringen bzw. Einbringen des Stützelements auf/in das Wertdokumentsubstrat, so dass sich das Stützelement parallel zur zweiten Hauptfläche erstreckt;
- Aussparen des Stützelements in der Durchbrechung.

Vorzugsweise kann das Stützelement vor dem Einbringen mindestens einer Durchbrechung in/ auf das Wertdokumentsubstrat aufgebracht/ eingebracht werden.

Vorzugsweise erfolgt das Aussparen des Stützelements in der Durchbrechung und das Einbringen der Durchbrechung gleichzeitig.

Die Erfindung wird nachstehend anhand von bevorzugten Ausführungsformen in Verbindung mit den beigefügten Figuren 3, 5, 7 und 9 erläutert, bei deren Darstellung auf eine maßstabs- und proportionsgetreue Wiedergabe verzichtet wurde, um die Anschaulichkeit zu erhöhen. Die übrigen Figuren dienen dem Verständnis der Erfindung.

Es zeigen:
- Fig. 1: eine schematische Draufsicht auf ein Wertdokument gemäß einer Variante;
- Fig. 2: eine schematische Schnittdarstellung eines Wertdokuments gemäß einer ersten Variante entlang der Schnittebene I-I nach Figur 1;
- Fig. 3: eine schematische Schnittdarstellung eines Wertdokuments gemäß einer zweiten Variante entlang der Schnittebene I-I nach Figur 1;
- Fig. 4: eine schematische Schnittdarstellung eines Wertdokuments gemäß einer dritten Variante entlang der Schnittebene I-I nach Figur 1;
- Fig. 5: eine schematische Schnittdarstellung eines Wertdokuments gemäß einer vierten Variante entlang der Schnittebene I-I nach Figur 1;
- Fig. 6: schematische Schnittdarstellungen von Wertdokumenten gemäß einer fünften Variante entlang der Schnittebene I-I nach Figur 1;
- Fig. 7: schematische Schnittdarstellungen von Wertdokumenten gemäß einer sechsten Variante entlang der Schnittebene I-I nach Figur 1;
- Fig. 8: eine schematische Schnittdarstellung eines Wertdokuments gemäß einer siebten Variante entlang der Schnittebene I-I nach Figur 1; und
- Fig. 9: eine schematische Schnittdarstellung eines Wertdokuments gemäß einer achten Variante entlang der Schnittebene I-I nach Figur 1.

**Fig. 1** zeigt eine schematische Draufsicht auf ein Wertdokument 100 mit einem Wertdokumentsubstrat 102. In der dargestellten Draufsicht ist die erste Hauptfläche des Wertdokumentsubstrats 102 gezeigt. Das Wertdokument 100 weist weiterhin eine Verbundschicht 104 auf, die sich über die gesamte Länge des Wertdokumentsubstrats 102 erstreckt. Folglich entspricht die Länge L der Verbundschicht 104 der Länge des Wertdokumentsubstrats 102. Insbesondere kann die Länge L der Verbundschicht 104 eine Mindestgröße aufweisen, die um mindestens 1 mm bzw. 2mm größer ist als eine Durchbrechung, die in dem Wertdokumentsubstrat 102 eingebracht/ vorgesehen ist. Insbesondere kann die Länge L der Verbundschicht 104 eine Maximalgröße aufweisen, die der Länge des Wertdokumentsubstrats entspricht. Analoges gilt für die Breite B der Verbundschicht 104.

Die Verbundschicht 104 weist ein Sicherheitsmerkmal 106 auf. Das Sicherheitsmerkmal 106 umfasst einen transparenten Bereich 108 und einen transluzenten Bereich 110. Der transluzente Bereich 110 kann beispielsweise ein farbiger Bereich sein, der in Auflicht goldfarben und in Durchlicht blau erscheint. Der transparente Bereich 108 kann beispielsweise alternativ auch als opaker Farbkippbereich ausgestaltet sein, der unter einem flachen Blickwinkel im Auflicht rot und unter einem steilen Blickwinkel im Auflicht grün erscheint.

Die Verbundschicht 104 überdeckt eine Durchbrechung (nicht sichtbar) im Wertdokumentsubstrat 102. Das Sicherheitsmerkmal 106 ist deckungsgleich mit der Durchbrechung angeordnet. Somit bilden das Sicherheitsmerkmal 106 und die Durchbrechung ein Durchsichtsfenster in dem Wertdokument 100.

Das Wertdokument 100 umfasst weiterhin auch ein Stützelement (nicht sichtbar). Das Stützelement kann entweder auf der zweiten Hauptfläche des Wertdokumentsubstrats 102 angeordnet sein oder in das Wertdokumentsubstrats 102 eingebettet sein.

**Fig. 2** zeigt eine schematische Schnittdarstellung eines Ausschnitts eines Wertdokuments 200, umfassend ein Wertdokumentsubstrat 202 mit einer ersten Hauptfläche HF₁ und einer zweiten Hauptfläche HF₂.

An der ersten Hauptfläche HF₁ ist eine Verbundschicht 204 angeordnet. Die Verbundschicht 204 erstreckt sich vom Randbereich 210a über eine Durchbrechung 208 zum Randbereich 210b. Die Verbundschicht 204 verschließt die Durchbrechung 208. Die Randbereiche 210a, 210b grenzen an die Durchbrechung 208. An der zweiten Hauptfläche HF₂ ist ein Stützelement 206 angeordnet. Das Stützelement 206 erstreckt sich im Wesentlichen parallel zur zweiten Hauptfläche HF₂. Das Stützelement 206 erstreckt sich ebenfalls über die Durchbrechung 208. Die Verbundschicht 204 und das Stützelement 206 überspannen die Durchbrechung 208. Die Verbundschicht 204 und das Stützelement 206 sind in der Durchbrechung 208 miteinander verbunden. Das Stützelement 206 weist die Dicke df auf. Das Wertdokumentsubstrat 202 weist die Dicke dp auf.

**Fig. 3** zeigt eine schematische Schnittdarstellung eines Ausschnitts eines Wertdokuments 300, welches im Wesentlichen mit dem Wertdokument 200 der Figur 2 übereinstimmt. Die Verbundschicht 304 weist die Perforationen 312, 318 auf. Das Stützelement 306 weist die Perforationen 314, 316 auf. Ein Teil der Perforationen, nämlich die Perforationen 312 der Verbundschicht 304 und die Perforationen 314 des Stützelements 306, sind zueinander versetzt angeordnet. Ein weiterer Teil der Perforationen, nämlich die Perforationen 318 der Verbundschicht 304 und die Perforationen 316 des Stützelements 306, sind deckungsgleich zueinander angeordnet.

**Fig. 4** zeigt eine schematische Schnittdarstellung eines Ausschnitts eines Wertdokuments 400, welches im Wesentlichen mit dem Wertdokument 200 der Figur 2 übereinstimmt.

Das Wertdokument 400 weist ein Zwischenelement 412 auf, welches mit der Verbundschicht 404 verbunden ist. Das Zwischenelement 412 umfasst beispielsweise Materialien, wie viskose Füllmassen, die Lichteffekte aufweisen. Solche Lichteffekte können beispielsweise Farbwechsel, Polarisations- oder Helligkeitswechsel sein. Weiterhin kann das Zwischenelement eine oder mehrere Schichten Dielektrikum und/oder Metall aufweisen.

Vorzugsweise kann ein Wertdokument auch eine Kombination von Perforationen gemäß Figur 3 und eines Zwischenelements gemäß Figur 4 aufweisen. Weiterhin vorzugsweise kann ein Zwischenelement Perforationen aufweisen.

**Fig. 5** zeigt eine schematische Schnittdarstellung eines Ausschnitts eines Wertdokuments 500, umfassend ein Wertdokumentsubstrat 502 mit einer ersten Hauptfläche HF₁ und einer zweiten Hauptfläche HF₂. An der ersten Hauptfläche HF₁ ist eine Verbundschicht 504 angeordnet. Die Verbundschicht 504 erstreckt sich vom Randbereich 510a, 510b bis über eine Durchbrechung 508. Die Verbundschicht 504 verschließt die Durchbrechung 508. Die Randbereiche 510a, 510b grenzen an die Durchbrechung 508. An der zweiten Hauptfläche HF₂ ist ein Stützelement 506 angeordnet. Das Stützelement 506 erstreckt sich im Wesentlichen parallel zur zweiten Hauptfläche HF₂. Das Stützelement 506 ist im Bereich der Durchbrechung 508 ausgespart. Die Verbundschicht 504 weist zusätzlich eine Trägerschicht 512 auf, die sich mindestens über den Bereich der Durchbrechung 512 erstreckt.

**Figuren 6 bis 9** zeigen jeweils schematische Schnittdarstellungen eines Ausschnitts eines Wertdokuments, die Wertdokumente 600, 700, 800 und 900 stimmen im Wesentlichen mit den jeweiligen Wertdokumenten 200, 300, 400 und 500 überein. Der wesentliche Unterschied zwischen den Wertdokumenten 600, 700, 800 und 900 im Vergleich zu den Wertdokumenten 200, 300, 400 und 500 liegt darin, dass die Stützelemente 606, 706, 806 und 906 in das jeweilige Wertdokumentsubstrat 602, 702, 802 und 902 eingebettet sind.

Gemäß einem Ausführungsbeispiel weisen die Stützelemente 606, 706, 806 und 906 in einem Bereich außerhalb der Durchbrechung Perforationen (nicht gezeigt) auf. Diese Perforationen können vorzugsweise eine Größe von 2 mm bis 4 mm aufweisen. Durch die Perforationen im Bereich außerhalb der Durchbrechung kann ein Stützelement vorteilhafterweise papiermacherisch bereits bei der Herstellung des Wertdokumentsubstrats eingebettet/ eingebracht werden.

Weiterhin vorzugsweise können die Stützelemente 606, 706, 806 und 906 als sog. doppelseitige Fensterfäden in das Wertdokumentsubstrat eingebracht werden. In diesem Fall sind die Stützelemente 606, 706, 806 und 906 innerhalb der Durchbrechung freigelegt.

Gemäß einer weiteren Ausführungsform können die Stützelemente 606, 706, 806 und 906 als Pendelfäden in das Wertdokumentsubstrat eingebettet sein, so dass das Stützelement auch außerhalb der Durchbrechung bereichsweise auf einer Hauptfläche des Wertdokumentsubstrats freigelegt ist. Vorzugsweise ist das Stützelement abwechselnd an der ersten und der zweiten Hauptfläche des Wertdokumentsubstrats freigelegt.

### Bezugszeichenliste

- 100, 200, 300, ...., 900: Wertdokument
- 102, 202, 302, ...., 902: Wertdokumentsubstrat
- 104, 204, 304, ...., 904: Verbundschicht
- 106: Sicherheitsmerkmal
- 108: transparenter Bereich
- 110: transluzenter Bereich
- 206, 306, 406, 906: Stützelement
- 208, 308, 408, 908: Durchbrechung
- 210a,b, 310a,b, 410a,b,....,910a,b: Randbereich
- 312 .... 318, 712 ....718: Perforationen
- 412, 812: Zwischenschicht
- 512, 912: Trägerschicht
- L: Länge der Verbundschicht
- B: Breite der Verbundschicht
- HF: Hauptfläche
- dp: Dicke des Wertdokumentsubstrats
- df: Dicke des Stützelements

## Patentansprüche

1. Wertdokument, insbesondere Banknote, mit
einem Wertdokumentsubstrat (302; 502), wobei das Wertdokumentsubstrat (302; 502) eine erste und eine zweite Hauptfläche (HF1, HF2) aufweist, die sich gegenüberstehen,
einer Durchbrechung (308; 508), die sich von der ersten Hauptfläche (HF1) zur zweiten Hauptfläche (HF2) des Wertdokumentsubstrats erstreckt,
einem Randbereich (310b; 510b) des Wertdokumentsubstrats, der an die Durchbrechung (208; 508) angrenzt, wobei der Randbereich (310b; 510b) des Wertdokumentsubstrats ausgehend von der Durchbrechung (308; 508) eine zunehmende Dicke aufweist,
einer Verbundschicht (304; 504), die auf der Seite der ersten Hauptfläche (HF1) aufgebracht ist und sich vom Randbereich (310b; 510b) bis über die Durchbrechung (308; 508) erstreckt und die Durchbrechung (308; 508) verschließt, und
einem Stützelement (306; 506), das mit dem Wertdokumentsubstrat (302; 502) verbunden ist und sich im Wesentlichen parallel zur zweiten Hauptfläche (HF2) erstreckt, wobei
- sich das Stützelement (306) über die Durchbrechung (308) erstreckt, die Verbundschicht (304) mit dem Stützelement (306) in der Durchbrechung (308) verbunden ist und
das Stützelement (306) und/oder die Verbundschicht (304) eine Vielzahl an Perforationen (312, 314, 316, 318) aufweist, die innerhalb des Bereichs der Durchbrechung (308) angeordnet sind, oder
- die Verbundschicht (504) zusätzlich eine Trägerschicht (512) aufweist, die sich über den Bereich der Durchbrechung (508) erstreckt, und das Stützelement (506) in der Durchbrechung (508) ausgespart ist.

2. Wertdokument nach Anspruch 1, wobei die Verbundschicht (304; 504) mindestens eine Lackschicht und eine Klebstoffschicht umfasst, wobei die Klebstoffschicht zwischen dem Wertdokumentsubstrat (302; 502) und der Lackschicht angeordnet ist.

3. Wertdokument nach Anspruch 1 oder 2, wobei die Dicke des Wertdokumentsubstrates im Randbereich zunimmt bis sie im Bereich der Hauptflächen (HF1, HF2) dem Abstand der Hauptflächen (HF1, HF2) entspricht.

4. Wertdokument nach einem der Ansprüche 1 bis 3, wobei der Randbereich (310b; 510b) mit zunehmender Dicke eine Breite von 0,5 mm bis 20 mm, vorzugsweise 0,5 mm bis 5 mm aufweist.

5. Wertdokument nach einem der Ansprüche 1 bis 4, wobei die Perforationen (312,314, 316, 318) eine Größe von 5 µm bis 100 µm aufweisen.

6. Wertdokument nach Anspruch 5, wobei ein Teil der Perforationen der Verbundschicht (304; 504) und des Stützelements (306; 506) versetzt zueinander angeordnet sind und/oder ein weiterer Teil deckungsgleich zueinander angeordnet ist.

7. Wertdokument nach Anspruch 1 bis 6, wobei das Stützelement (306; 506) Perforationen außerhalb des Bereichs der Durchbrechung aufweist, wobei die Perforationen vorzugsweise eine Größe von 0,5 mm bis 5 mm, weiter bevorzugt von 2 mm bis 4 mm aufweisen.

8. Wertdokument nach einem der Ansprüche 1 bis 7, wobei das Stützelement (306; 506) auf der Seite der zweiten Hauptfläche (HF2) aufgebracht ist oder das Stützelement (306; 506) in das Wertdokumentsubstrat (302; 502) eingebettet ist, insbesondere als Pendelfaden oder als doppelseitiger Fensterfaden.

9. Wertdokument nach einem der Ansprüche 1 bis 8, wobei das Stützelement (306; 506) eine Breite im Bereich von 5 mm bis 50 mm und/oder eine Länge im Bereich von 5 mm bis 120 mm aufweist.

10. Wertdokument nach einem der Ansprüche 1 bis 9, wobei die Verbundschicht (304; 504) eine Breite im Bereich von 5 mm bis 50 mm und eine Länge im Bereich von 5 mm bis 120 mm aufweist; und/oder wobei die Verbundschicht (304; 504) eine konstante Dicke im Bereich von 0,5 µm bis 20 µm, bevorzugt 3 µm bis 8 µm aufweist.

11. Wertdokument nach einem der Ansprüche 1 bis 10, wobei die Verbundschicht sich nur vom Randbereich (310a; 510a) über die Durchbrechung (308; 510) bis zum Randbereich (310b; 310b) erstreckt, wobei insbesondere der Randbereich mit zwei Randteilbereichen (310a, 310b; 510a,510b) an die Durchbrechung (308; 508) angrenzt und/oder die Durchbrechung (308; 508) umfängt.

12. Wertdokument nach einem der Ansprüche 1 bis 11, wobei das Stützelement (306; 506) eine konstante Dicke im Bereich von 4 µm bis 36 µm, bevorzugt 6 µm bis 23 µm aufweist.

13. Wertdokument nach einem der Ansprüche 1 bis 12, wobei sich das Stützelement (306) über die Durchbrechung (308) erstreckt und in der Durchbrechung (308) ein Zwischenelement mit der Verbundschicht (304) verbunden ist.

14. Verfahren zur Herstellung eines Wertdokuments, umfassend die Schritte:
- Herstellen eines Wertdokumentsubstrats (302) mit einer ersten und einer zweiten Hauptfläche (HF1, HF2), die sich gegenüberstehen, und einer Durchbrechung (308), die sich von der ersten Hauptfläche (HF1) zur zweiten Hauptfläche (HF2) erstreckt, einem Randbereich (310b) des Wertdokumentsubstrats, der an die Durchbrechung (308) angrenzt, wobei der Randbereich (310b; 510b) des Wertdokumentsubstrats ausgehend von der Durchbrechung (308; 508) eine zunehmende Dicke aufweist, und einem Stützelement (306), das sich im Wesentlichen parallel zur zweiten Hauptfläche (HF2) erstreckt, wobei sich das Stützelement (306) über die Durchbrechung (308) erstreckt; und
- Aufbringen einer Verbundschicht (304) auf die Seite der ersten Hauptfläche (HF1), wobei sich die Verbundschicht (304) vom Randbereich (310b) auf der Seite der ersten Hauptfläche (HF1) bis über die Durchbrechung (308) erstreckt und die Durchbrechung (308) verschließt, sich die Verbundschicht (304) mit dem Stützelement (306) in der Durchbrechung (308) verbindet und das Stützelement (306) und/oder die Verbundschicht (304) eine Vielzahl an Perforationen (312, 314, 316, 318) aufweist, die innerhalb des Bereichs der Durchbrechung (308) angeordnet sind.

15. Verfahren zur Herstellung eines Wertdokuments, umfassend die Schritte:
- Herstellen eines Wertdokumentsubstrats (502) mit einer ersten und einer zweiten Hauptfläche (HF1, HF2), die sich gegenüberstehen, und einer Durchbrechung (508), die sich von der ersten Hauptfläche (HF1) zur zweiten Hauptfläche (HF2) erstreckt, einem Randbereich (510b) des Wertdokumentsubstrats, der an die Durchbrechung (508) angrenzt, wobei der Randbereich (310b; 510b) des Wertdokumentsubstrats ausgehend von der Durchbrechung (308; 508) eine zunehmende Dicke aufweist, und einem Stützelement (506), das sich im Wesentlichen parallel zur zweiten Hauptfläche (HF2) erstreckt, wobei das Stützelement (506) in der Durchbrechung (508) ausgespart wird; und
- Aufbringen einer Verbundschicht (504) auf die Seite der ersten Hauptfläche (HF1), wobei die Verbundschicht (504) eine Trägerschicht (512) aufweist, die sich über den Bereich der Durchbrechung (508) erstreckt, und sich die Verbundschicht (504) vom Randbereich auf der Seite der ersten Hauptfläche (HF1) bis über die Durchbrechung (508) erstreckt und die Durchbrechung (508) verschließt.

## Claims

1. A value document, in particular a banknote, having
a value document substrate (302; 502), wherein the value document substrate (302; 502) has a first and a second main area (HF1, HF2) which face each other,
an aperture (308; 508) that extends from the first main area (HF1) to the second main area (HF2) of the value document substrate,
an edge region (310b; 510b) of the value document substrate that adjoins the aperture (208; 508), wherein the edge region (310b; 510b) of the value document substrate has an increasing thickness starting from the aperture (308; 508),
a composite layer (304; 504) that is applied to the side of the first main area (HF1) and extends from the edge region (310b; 510b) to over the aperture (308; 508) and closes the aperture (308; 508), and
a support element (306; 506) that is connected to the value document substrate, (302; 502) and extends substantially parallel to the second main area (HF2), wherein
- the support element (306) extends over the aperture (308), the composite layer (304) is connected to the support element (306) in the aperture (308) and
the support element (306) and/or the composite layer (304) has/have a multiplicity of perforations (312, 314, 316, 318) that are arranged within the region of the aperture (308), or
- the composite layer (504) additionally has a carrier layer (512) that extends over the region of the aperture (508), and the support element (506) is recessed in the aperture (508).

2. The value document according to claim 1, wherein the composite layer (304; 504) comprises at least one lacquer layer and an adhesive layer, wherein the adhesive layer is arranged between the value document substrate (302; 502) and the lacquer layer.

3. The value document according to claim 1 or 2, wherein the thickness of the value document substrate increases in the edge region until it corresponds to the spacing of the main areas (HF1, HF2) in the region of the main areas (HF1, HF2).

4. The value document according to any of claims 1 to 3, wherein the edge region (310b; 510b) with increasing thickness has a width of 0.5 mm to 20 mm, preferably 0.5 mm to 5 mm.

5. The value document according to any of claims 1 to 4, wherein the perforations (312, 314, 316, 318) have a size of 5 µm to 100 µm.

6. The value document according to claim 5, wherein a part of the perforations of the composite layer (304; 504) and of the support element (306; 506) are arranged offset from each other and/or a further part is arranged congruently to each other.

7. The value document according to claim 1 to 6, wherein the support element (306; 506) has perforations outside the region of the aperture, wherein the perforations preferably have a size of 0.5 mm to 5 mm, more preferably from 2 mm to 4 mm.

8. The value document according to any of claims 1 to 7, wherein the support element (306; 506) is applied to the side of the second main area (HF2) or the support element (306; 506) is embedded in the value document substrate (302; 502), in particular as a pendulating thread or as a double-sided windowed thread.

9. The value document according to any of claims 1 to 8, wherein the support element (306; 506) has a width in the range of 5 mm to 50 mm and/or a length in the range of 5 mm to 120 mm.

10. The value document according to any of claims 1 to 9, wherein the composite layer (304; 504) has a width in the range of 5 mm to 50 mm and a length in the range of 5 mm to 120 mm; and/or wherein the composite layer (304; 504) has a constant thickness in the range of 0.5 µm to 20 µm, preferably 3 µm to 8 µm.

11. The value document according to any of claims 1 to 10, wherein the composite layer extends only from the edge region (310a; 510a) over the aperture (308; 508) up to the edge region (310b; 510b), wherein in particular the edge region adjoins the aperture (308; 508) with two edge partial regions (310a, 310b; 510a, 510b) and/or surrounds the aperture (308; 508).

12. The value document according to any of claims 1 to 11, wherein the support element (306; 506) has a constant thickness in the range of 4 µm to 36 µm, preferably 6 µm to 23 µm.

13. The value document according to any of claims 1 to 12, wherein the support element (306) extends over the aperture (308) and in the aperture (308) an intermediate element is connected to the composite layer (304).

14. A method for manufacturing a value document, comprising the steps of:
- manufacturing a value document substrate (302) having a first and a second main area (HF1, HF2) that face each other, and an aperture (308) that extends from the first main area (HF1) to the second main area (HF2), an edge region (310b) of the value document substrate that adjoins the aperture (308), wherein the edge region (310b; 510b) of the value document substrate has an increasing thickness starting from the aperture (308; 508), and a support element (306) that extends substantially parallel to the second main area (HF2), wherein the support element (306) extends over the aperture (308); and
- applying a composite layer (304) to the side of the first main area (HF1), wherein the composite layer (304) extends from the edge region (310b) on the side of the first main area (HF1) up to over the aperture (308) and closes the aperture (308), the composite layer (304) connects to the support element (306) in the aperture (308) and the support element (306) and/or the composite layer (304) has/have a multiplicity of perforations (312, 314, 316, 318) that are arranged within the region of the aperture (308).

15. A method for manufacturing a value document, comprising the steps of:
- manufacturing a value document substrate (502) having a first and a second main area (HF1, HF2) that face each other, and an aperture (508) that extends from the first main area (HF1) to the second main area (HF2), an edge region (510b) of the value document substrate that adjoins the aperture (508), wherein the edge region (310b; 510b) of the value document substrate has an increasing thickness starting from the aperture (308; 508), and a support element (506) that extends substantially parallel to the second main area (HF2), wherein the support element (506) is recessed in the aperture (508); and
- applying a composite layer (504) to the side of the first main area (HF1), wherein the composite layer (504) has a carrier layer (512) that extends over the region of the aperture (508), and the composite layer (504) extends from the edge region on the side of the first main area (HF1) up to over the aperture (508) and closes the aperture (508).

## Revendications

1. Document de valeur, en particulier billet de banque, comprenant un substrat pour document de valeur (302; 502), le substrat pour document de valeur (302; 502) comportant une première et une deuxième surface principale (HF1, HF2) qui se font face,
un transpercement (308; 508) qui s'étend de la première surface principale (HF1) à la deuxième surface principale (HF2) du substrat pour document de valeur,
une zone de bordure (310b; 510b) du substrat pour document de valeur, laquelle jouxte le transpercement (208; 508), cependant que la zone de bord (310b; 510b) du substrat pour document de valeur présente, à partir du transpercement (308; 508), une épaisseur croissante,
une couche composite (304; 504) qui est appliquée du côté de la première surface principale (HF1) et qui s'étend de la zone de bordure (310b; 510b) jusque par-dessus le transpercement (308; 508) et ferme le transpercement (308; 508), et
un élément de soutien (306; 506) qui est joint au substrat pour document de valeur (302; 502) et s'étend essentiellement parallèlement à la deuxième surface principale (HF2), cependant que
- l'élément de soutien (306) s'étend par-dessus le transpercement (308), la couche composite (304) est jointe à l'élément de soutien (306) dans le transpercement (308), et
l'élément de soutien (306) et/ou la couche composite (304) comporte une pluralité de perforations (312, 314, 316, 318) agencées à l'intérieur de la zone du transpercement (308), ou
- la couche composite (504) comporte en plus une couche support (512) qui s'étend par-dessus la zone du transpercement (508), et l'élément de soutien (506) est épargné dans le transpercement (508).

2. Document de valeur selon la revendication 1, cependant que la couche composite (304; 504) comprend au moins une couche de vernis et une couche de colle, cependant que la couche de colle est agencée entre le substrat pour document de valeur (302; 502) et la couche de vernis.

3. Document de valeur selon la revendication 1 ou 2, cependant que l'épaisseur du substrat pour document de valeur croît dans la zone de bordure jusqu'à ce qu'elle corresponde, dans la zone des surfaces principales (HF1, HF2), à l'espacement des surfaces principales (HF1, HF2).

4. Document de valeur selon une des revendications de 1 à 3, cependant que la zone de bordure (310b; 510b) présente, au fur et à mesure de son épaisseur, une largeur allant de 0,5 mm à 20 mm, de préférence de 0,5 mm à 5 mm.

5. Document de valeur selon une des revendications de 1 à 4, cependant que les perforations (312, 314 , 316, 318) ont une taille de 5 µm à 100 µm.

6. Document de valeur selon la revendication 5, cependant qu'une partie des perforations de la couche composite (304; 504) et de l'élément de soutien (306; 506) sont agencées en quinconce les unes par rapport aux autres et/ou qu'une autre partie est agencée de manière coïncidant les unes par rapport aux autres.

7. Document de valeur selon les revendications de 1 à 6, cependant que l'élément de soutien (306; 506) comporte des perforations à l'extérieur de la zone du transpercement, cependant que les perforations ont de préférence une taille allant de 0,5 mm à 5 mm, en outre de préférence de 2 mm à 4 mm.

8. Document de valeur selon une des revendications de 1 à 7, cependant que l'élément de soutien (306; 506) est placé du côté de la deuxième surface principale (HF2), ou que l'élément de soutien (306; 506) est encastré dans le substrat pour document de valeur (302; 502), en particulier sous forme de fil pendulaire ou de fil double-face à fenêtre.

9. Document de valeur selon une des revendications de 1 à 8, cependant que l'élément de soutien (306; 506) a une largeur de l'ordre de 5 mm à 50 mm et/ou une longueur de l'ordre de 5 mm à 120 mm.

10. Document de valeur selon une des revendications de 1 à 9, cependant que la couche composite (304; 504) a une largeur de l'ordre de 5 mm à 50 mm et une longueur de l'ordre de 5 mm à 120 mm ; et/ou cependant que la couche composite (304; 504) a une épaisseur constante de l'ordre de 0,5 µm à 20 µm, de préférence de 3 µm à 8 µm.

11. Document de valeur selon une des revendications de 1 à 10, cependant que la couche composite ne s'étend que de la zone de bordure (310a; 510a) à la zone de bordure (310b; 510b) en passant par le transpercement (308; 510), cependant qu'en particulier la zone de bordure ayant deux zones partielles de bordure (310a, 310b; 510a, 510b) jouxte le transpercement (308; 508) et/ou entoure le transpercement (308; 508).

12. Document de valeur selon une des revendications de 1 à 11, cependant que l'élément de soutien (306; 506) présente une épaisseur constante de l'ordre de 4 µm à 36 µm, de préférence de 6 µm à 23 µm.

13. Document de valeur selon une des revendications de 1 à 12, cependant que l'élément de soutien (306) s'étend par-dessus le transpercement (308), et que, dans le transpercement (308), un élément intermédiaire est joint à la couche composite (304).

14. Procédé de fabrication d'un document de valeur, comprenant les étapes :
- fabrication d'un substrat pour document de valeur (302) ayant une première et une deuxième surface principale (HF1, HF2) qui se font face, et un transpercement (308) qui s'étend de la première surface principale (HF1) à la deuxième surface principale (HF2), une zone de bordure (310b) du substrat pour document de valeur, laquelle jouxte le transpercement (308), cependant que la zone de bordure (310b; 510b) du substrat pour document de valeur présente, à partir du transpercement (308; 508), une épaisseur croissante, et un élément de soutien (306) qui s'étend essentiellement parallèlement à la deuxième surface principale (HF2), cependant que l'élément de soutien (306) s'étend par-dessus le transpercement (308) ; et
- application d'une couche composite (304) du côté de la première surface principale (HF1), cependant que la couche composite (304) s'étend de la zone de bordure (310b) du côté de la
première surface principale (HF1) jusque par-dessus le transpercement (308) et ferme le transpercement (308), que la couche composite (304) se joint à l'élément de soutien (306) dans le transpercement (308), et que l'élément de soutien (306) et/ou la couche composite (304) comporte une pluralité de perforations (312, 314, 316, 318) agencées à l'intérieur de la zone du transpercement (308).

15. Procédé de fabrication d'un document de valeur, comprenant les étapes :
- fabrication d'un substrat pour document de valeur (502) ayant une première et une deuxième surface principale (HF1, HF2) qui se font face, et un transpercement (508) qui s'étend de la première surface principale (HF1) à la deuxième surface principale (HF2), une zone de bordure (510b) du substrat pour document de valeur, laquelle jouxte le transpercement (508), cependant que la zone de bordure (310b; 510b) du substrat pour document de valeur présente, à partir du transpercement (308; 508), une épaisseur croissante, et un élément de soutien (506) qui s'étend essentiellement parallèlement à la deuxième surface principale (HF2), cependant que l'élément de soutien (506) est épargné dans le transpercement (508) ; et
- application d'une couche composite (504) du côté de la première surface principale (HF1), cependant que la couche composite (504) comporte une couche support (512) qui s'étend par-dessus la zone du transpercement (508), et que la couche composite (504) s'étend de la zone de bordure du côté de la première surface principale (HF1) jusque par-dessus le transpercement (508) et ferme le transpercement (508).
